# EUROPÄISCHE PATENTSCHRIFT

(11) **EP 3 514 310 B1**
(45) Veröffentlichungstag und Bekanntmachung des Hinweises auf die Patenterteilung: **08.12.2021**
(21) Anmeldenummer: 19152245.7
(22) Anmeldetag: 17.01.2019
(51) Int. Cl.: E06B 3/96, E06B 1/70

(54) **VERBINDERSET ZUR VERBINDUNG EINER BODENSCHWELLE MIT EINEM BLENDRAHMEN EINES FENSTERS ODER EINER TÜR**
CONNECTOR SET FOR CONNECTING A GROUND BEAM WITH A FRAME OF A WINDOW OR A DOOR
ENSEMBLE DE CONNECTEURS DESTINÉ AU RACCORDEMENT D'UN SEUIL AVEC UN CADRE D'UNE FENÊTRE OU D'UNE PORTE

(30) Priorität: 17.01.2018 DE 202018100257 U
(43) Veröffentlichungstag der Anmeldung: 24.07.2019
(73) Patentinhaber: Veka AG, 48324 Sendenhorst (DE)
(72) Erfinder: Wagner, Artur, 48324 Sendenhorst (DE); Vages-Schmitz, Albert, 48231 Warendorf (DE)
(74) Vertreter: Cohausz Hannig Borkowski Wißgott

(56) Entgegenhaltungen:
- DE-A1- 19 720 357
- DE-A1- 19 853 528
- DE-U1-202018 100 257

## Beschreibung

Die Erfindung betrifft ein Verbinderset zur Verbindung einer Bodenschwelle mit einem Blendrahmen eines Fensters oder einer Tür gemäß dem Oberbegriff von Anspruch 1, wie es aus den Dokumenten DE 197 20 357 A1 und DE 198 53 528 A1 bekannt ist.

Türen sehen eine Bodenschwelle mit einer möglichst niedrigen Kantenhöhe vor, auf welche die seitlichen Pfosten des Blendrahmens aufgesetzt werden. Bevorzugt ist hierbei nach heutigem Stand eine sogenannte barrierefreie Bodenschwelle mit einer Aufkantungshöhe von 20 mm oder weniger. Außerdem muss bei mehrteiligen Fenstern in der Mitte wenigstens ein Setzpfosten auf die Bodenschwelle aufgesetzt werden. Bekannt ist es, Verbinderelemente dort vorzusehen, wo der jeweilige Pfosten, der meist als Hohlprofil ausgebildet ist, mit seiner Stirnseite auf die Bodenschwelle aufgesetzt werden soll. Die Unterseite des Verbinderelements ist an die Profilierung auf der Oberseite des Bodenschwellenprofils angepasst. Dadurch kann der Pfosten einfach durch einen rechtwinkligen Schnitt hergestellt und auf eine glatte Oberfläche aufgesetzt werden, so dass eine aufwändige Profilierung der Stirnseite der Pfosten zur Anpassung an das jeweilige Bodenschwellenprofil nicht erforderlich ist. Zudem wird mit den Verbinderelementen eine mechanische Verbindung des Pfostens zur Bodenschwelle hergestellt, wozu die Verbinderelemente insbesondere als Zinkdruckgussteile ausgebildet sind. Diese werden mit Dichtungselementen aus elastischem Kunststoff kombiniert, um zu verhindern, dass Wasser über die Bodenschwelle zur Gebäudeinnenseite gelangt oder dass am Blendrahmen herablaufendes Wasser in die seitlichen Anschlussbereiche des Fensters oder der Tür am Baukörper eindringen kann.

Der Nachteil bei den bekannten Lösungen besteht darin, dass für jede Form einer Bodenschwelle mindestens drei Verbinderelemente hergestellt und vorrätig gehalten werden müssen, nämlich je ein linkes und rechtes Verbinderelemente für den Blendrahmen sowie ein zusätzliches Verbinderelement für einen Setzpfosten. Da Hersteller von Fensterprofilen außerdem meist mehrere Profilreihen mit unterschiedlichen Ansichtsbreiten anbieten, muss jedes der drei genannten Teile auch für jede Ansichtsbreite entworfen, hergestellt und vorrätig gehalten werden. Schließlich ist meist die Verbindung eines stabilen Metallteils mit einem elastomeren Dichtungselement erforderlich, so dass sich die Teilevielfalt nochmals verdoppelt. In dem beschriebenen Profilsystem mit drei Ansichtsbreiten sind somit mindestens 3×3×2 = 18 Einzelteile erforderlich. Dies verursacht nicht nur beim Systemanbieter, sondern auch beim Verarbeiter einen hohen Aufwand, damit für jede Fenster- oder Türkonstruktion stets die richtigen Verbinderelemente zur Verfügung stehen.

Die Aufgabe der vorliegenden Erfindung besteht darin, universell einsetzbare Verbindungsmittel für die Verbindung von Blendrahmen bzw. Setzpfosten mit einer Bodenschwelle zu schaffen, womit eine geringere Teilevielfalt erreicht werden kann.

Diese Aufgabe wird gemäß der vorliegenden Erfindung durch ein Verbinderset mit den Merkmalen des Anspruchs 1 gelöst, das insbesondere in einem rechten und einem linken Teilverbinderset spiegelbildlich zueinander ausgebildete Teile zur Verbindung des Blendrahmens mit der Bodenschwelle umfasst.

In der Mindestausstattung umfasst das Verbinderset zwar immerhin sechs verschiedene Einzelteile, jedoch können damit sowohl die endseitigen Anschlusssituationen des Blendrahmens gelöst werden wie auch ein zusätzlicher Setzpfostenverbinder gebildet werden, für den keine speziellen Zusatzelemente benötigt werden. Der Setzpfostenverbinder wird vielmehr allein durch Kombination von vorhandenen Teilen aus dem rechten und linken Verbindersatz gebildet.

Erfindungsgemäß enthält das Verbinderset wenigstens ein Verbreiterungselement, dessen Breite der Differenz der Ansichtsbreiten von zwei gleichartig profilierten Blendrahmenprofilen eines Profilsystems entspricht. Mit diesem zusätzlich in jedes Teilverbinderset eingefügte Verbreiterungselement können sowohl die Blendrahmenverbinderelemente für eine zweite Profilbreite wie auch der Setzpfostenverbinder für die zweite Profilbreite hergestellt werden.

Eine weitere Ausführungsform sieht zwei Verbreiterungselemente vor, sodass das Verbinderset insgesamt acht Einzelteile umfasst. Damit lassen sich aber in einem Profilsystem mit drei Ansichtsbreiten alle drei möglichen Anschlusssituationen an der Bodenschwelle, also links, rechts und gegebenenfalls in der Mitte lösen, wo sonst entweder neun Verbinderelemente in aufwendiger 2-Komponenten-Herstellungsweise, nämlich mit einem Metallkern und angespritzten elastomeren Dichtungsteilen, notwendig wären oder wenigstens neun Metallteile und neun zugehörige Kunststoffdichtungselemente, also 18 Teile insgesamt.

Die Vorteile bei dem erfindungsgemäßen Verbinderset liegen für den Hersteller auch darin, dass sämtliche Einzelteile in dem baukastenartigen Verbinderset für sich recht klein sind, sodass ihre Herstellung im Kunststoffspritzgieß- oder Zinkdruckgussverfahren entsprechend kostengünstig durchführbar ist, weil die Formnester klein sind und die notwendigen Zuhaltekräfte der Maschinen gering sind.

Der Vorteil für den Verarbeiter besteht darin, dass er lediglich die Teile des jeweiligen Teilverbindersets für den linken und den rechten Blendrahmenanschluss vorrätig halten muss und bedarfsweise daraus auch einen Setzpfostenverbinder bilden kann. Die gesonderte Bestellung und Lagerung von Setzpfostenverbinderelementen entfallen also völlig.

Die Erfindung wird nachfolgend anhand von Ausführungsbeispielen mit Bezug auf die Zeichnungen näher erläutert. Die Figuren zeigen im Einzelnen:
- Figur 1: ein Verbinderset mit linken und rechten Teilverbindersets mit zusätzlichen Verbreiterungselementen, in perspektivischer Ansicht;
- Figur 2: ein rechtes Blendrahmenverbinderelement in perspektivischer Ansicht vor der Montage;
- Figur 3: ein fertig zusammengesetztes rechtes Blendrahmenverbinderelement in perspektivischer Ansicht;
- Figur 4A: das Blendrahmenverbinderelement in Ansicht von oben mit zugehörigem Blendrahmenprofil;
- Figur 4B: das Blendrahmenverbinderelement nach Fig. 4A mit aufgesetztem Blendrahmenprofil in Ansicht von oben;
- Figur 5: ein nicht gemäß der Erfindung rechtes Blendrahmenverbinderelement mit minimaler Ansichtsbreite mit zugehörigem Blendrahmenprofil in Ansicht von oben;
- Figur 6: ein rechtes Blendrahmenverbinderelement und ein Blendrahmenprofil mit mittlerer Ansichtsbreite; in Ansicht von oben
- Figur 7: ein Setzpfostenverbinderelement mit einem Verbreiterungselement in perspektivischer Explosionsansicht;
- Figur 8: ein fertig zusammengestelltes Setzpfostenverbinderelement mit einem Verbreiterungselement in perspektivischer Ansicht und
- Figur 9: ein elastomeres, rechtes Dichtungselement in vergrößerter Darstellung.

Figur 1 zeigt ein Verbinderset zur Verbindung einer Bodenschwelle mit einem Pfosten eines Fensters oder einer Tür gemäß einer bevorzugten Ausführungsform der Erfindung, bei der eine Breitenanpassung möglich ist.

Auf der linken Seite ist ein Teilverbinderset 100' für den Anschluss des Blendrahmens an der - von der Gebäudeinnenseite aus gesehen - linken Seite einer Bodenschwelle abgebildet. Auf der rechten Seite ist ein Teilverbinderset 100 zur Verbindung eines Blendrahmens mit der rechten Seite der Bodenschwelle dargestellt. In der Mitte dazwischen sind zwei Verbreiterungselemente 40, 50 abgebildet, die sowohl Bestandteil des linken Teilverbindersets 100' wie auch des rechten Teilverbindersets 100 sein können.

Jedes Teilverbinderset 100, 100' umfasst zumindest drei Kernkomponenten, zu denen optional die Verbreiterungselemente 40, 50 hinzukommen können:
- ein Falzeckverbinderelement 10, 10'
- ein Dichtungselement 20, 20' und
- ein Laschenverbinderelement 30, 30'.

Zumindest die Dichtungselemente 20, 20' wie auch Basisbereiche 35, 35' der Falzeckverbinderelemente 10, 10' sind an ihrer Unterseite jeweils so profiliert, dass sie auf die Oberseite einer Bodenschwelle aufsetzbar sind. Sie besitzen also beispielsweise dort Rücksprünge im Querschnitt, wo aufragende Profilkanten im Bodenschwellenquerschnitt gegeben sind und umgekehrt.Zumindest die Dichtungselemente 20, 20' dienen unmittelbar als Aufsatzfläche für die Stirnseite des Blendrahmenprofils oder des Setzpfostenprofils. Sie sind daher vorzugsweise aus einem elastomeren Werkstoff gebildet, insbesondere aus TPE. Die als Kunststoffhohlprofil ausgebildeten Profilpfosten drücken somit direkt mit ihren Profilkanten auf die Oberflächen der Elemente, sodass eine Abdichtung zwischen jedem einzelnen Steg an den Pfosten erreicht wird. Lediglich die Falzeckverbinderelemente 10, 10' sind so starr ausgebildet, dass sie eine ausreichend feste, mechanische Verbindung zwischen der Bodenschwelle und dem Pfosten herstellen können. Dazu sind sie aus Metall, insbesondere aus Zinkdruckguss, gebildet und besitzen Bohrungen zur Verschraubung mit dem Pfosten einerseits und der Bodenschwelle andererseits.

Die Falzeckverbinderelemente 10, 10' besitzen jeweils eine Basis 12, 12' zur unmittelbaren Auflage auf und Verschraubung mit dem Bodenschwellenprofil. Senkrecht davon ragt eine Befestigungslasche 13, 13' nach oben, die unmittelbar an den Falz des Blendrahmenprofils angelegt und mit diesem verschraubt wird. An der nach der Montage zum Pfostenprofil hin gewandten Rückseite der Befestigungslasche 13 ist im rechten Winkel eine Verbindungslasche 11, 11' angeformt. Diese dient zur formschlüssigen Verbindung mit dem zugehörigen Dichtungselement 20, 20'. Die Dichtungselemente 20, 20' besitzen jeweils eine Aufnahmetasche 24 dafür.

Außerdem besitzen die Dichtungselemente 20, 20' jeweils eine Wasserablauffläche 23, 23', die an der zur Gebäudeinnenseite anzuordnenden Seite durch einen aufragenden Kragen 25, 25' begrenzt ist.

Ein Dichtungselement 20 aus dem rechten Teilverbinderset 100 ist in Figur 9 in vergrößerter Darstellung abgebildet. Man erkennt dort, dass in der dargestellten Gebrauchslage eine Oberseite 26 des Dichtungselements 20 auf einem höheren Niveau liegt als die Wasserablauffläche 23. Der Kragen 25 wiederum ragt sowohl über die Wasserablauffläche 23 wie auch über die Oberseite 26 hinaus. Wasser, das möglicherweise durch die äußere Dichtungsebene zwischen dem Anschlagsteg am Blendrahmenprofil für den Flügel gelangt ist, kann dort ablaufen, wobei es gezielt zur Gebäudeaußenseite abgeleitet wird und der Kragen 25 den Weg zur Gebäudeinnenseite versperrt.

In dem Dichtungselement 20' sind außerdem Öffnungen 26.1, 26.2 vorgesehen, die als Bohrschablone bzw. als Durchführung für Schrauben dienen, damit man die Bodenschwelle von der Unterseite der Bodenschwelle her mit den im Setzpfosten vorgesehenen Schraubkanälen verschrauben kann.

Wie wiederum Figur 1 zeigt, besitzen die Dichtungselemente an ihrer Stirnseite jeweils zwei Kopplungsmittel, nämlich Zapfen 21, 22, 21', 22' und daneben angeordnete Ausnehmungen, auf welche eines der anderen Teile der Teilverbindersets 100, 100' formschlüssig aufsetzbar ist.

Das Verbreiterungselement 40 besitzt eine größere Breite als das Verbreitungselement 50, aber beide Verbreitungselemente 40, 50 besitzen denselben Querschnitt mit Ausnehmungen 41, 42, 51, 52, die auch als durchgängige Kanäle ausgebildet sein können. Die Verbreiterungselemente 40, 50, können somit Abschnitte eines extrudierten Profils sein. Sie können sowohl den Teilverbindersets 100, 100' genau in derjenigen Breite zugeteilt werden, die für die nächstgrößere Ansichtsbreite in einem Blendrahmen- und Pfosten-Profilsystem erforderlich ist. Möglich ist auch, mehrere kleine Verbreiterungselemente mit geringer Einzelbreite zu einer großen Gesamtbreite zu kombinieren. Schließlich kann ein großes Verbreiterungselement vorgesehen sein, das Sollbruchstellen oder zumindest Markierungen besitzt, über welche eine einfache Kürzung auf eine kleinere Breite möglich ist.

Die dritten Elemente, die zur Grundkonfiguration jedes Teilverbindersets 100, 100' gehören, sind die Laschenverbinderelemente 30, 30'. Diese besitzen an ihrer Stirnseite wiederum formschlüssige Kopplungsmittel 31, 32, wobei in Figur 1 deutlich wird, dass die Profilierung und Anordnung der Kopplungsmittel 31, 32 bei dem Laschenverbinderelement 30 aus dem rechten Verbinderset 100 identisch zur Profilierung und Ausbildung der Kopplungsmittel 21', 22' an dem Dichtungselement 20 aus dem linken Teilverbinderset 100' ist. Hoch aufragende seitliche Laschen 33, 33' ermöglichen die seitliche Verschraubung mit dem Blendrahmen- bzw. Pfostenprofil. Schraublöcher 34, 34' im unteren Bereich ermöglichen eine Verschraubung mit der Stirnseite eines Bodenschwellenprofils. Von den Laschen 33, 33' aus erstrecken sich die Basisbereiche 35, 35' zur Seite hin. Diese sind an ihrer Unterseite an die Profilierung der Bodenschwelle angepasst und können somit darauf aufgesetzt werden. Die Basisbereiche 35, 35' dienen also auch der Abstützung an der Bodenschwelle.

Figur 2 zeigt diejenigen Teile des rechten Teilverbindersets 100, die zur Ausbildung eines rechten Blendrahmenverbinders 210 zusammengefügt werden können. Die Ansichtsrichtung entspricht einer Blickrichtung von der Gebäudeinnenseite her. Die Teile sind in Figur 2 lagerichtig zueinander dargestellt, wobei je nach Profilbreite am Blendrahmen oder Pfosten entweder eines der beiden Verbreiterungselemente 40, 50 eingefügt werden kann oder gar kein Verbreiterungselement vorgesehen wird.

Bei der Darstellung in Figur 2 ist weiterhin erkennbar, dass die jeweiligen vorspringenden Zapfen, die Teil der Kopplungsmittel 31, 32, 21, 22 sind, in die Ausnehmungen an dem jeweils gegenüberliegenden Teil eingeschoben werden können. Außerdem liegt die Lasche 11 am Falzeckverbinderelement 10 so, dass sie in die Aufnahmetasche 24 am Dichtungselement 20 eingeschoben werden kann. Über die in Figur 2 sichtbaren Kopplungsmittel 21, 30, 41, 22, 32, 42 wird erreicht, dass das Blendrahmenverbinderelement 210 gemäß Figur 3 als Ganzes handhabbar ist, ohne dass es bei der Vorbereitung der Montage des Fensters an der Bodenschwelle auseinanderfällt. Eine weitergehende Stabilität ist zunächst nicht erforderlich. Erst nach dem Aufsetzen des Blendrahmenprofils wird über die Verschraubungen in den Laschen 13, 33 erreicht, dass alle Einzelkomponenten 10, 20, 30, 40 gegeneinandergepresst werden, sodass die elastomeren Teile in den Stoßebenen 1, 3 (siehe Figur 3) aneinandergepresst werden und gegeneinander abdichten.

Das fertige rechte Blendrahmenverbinderelement 210 ist in Figur 3 dargestellt, wobei lediglich die in Figur 3 mit einer Schraffur versehenen Oberseiten des metallischen Falzeckverbinderelements 10 und das Verbreiterungselement 40 nicht elastomer ausgebildet ist. Die Oberflächen aller anderen Elemente 20, 30 bilden eine einheitliche Aufstandsebene aus elastischem Kunststoff, auf den die Stirnseite des Blendrahmens aufgestellt werden kann.

Figur 4A zeigt das fertige rechte Blendrahmenverbinderelement 210 von oben, wobei auch die verdeckte Lage der Kopplungsmittel 11, 21, 31, 22, 32 sichtbar ist. Unterhalb des Blendrahmenverbinders 210 ist das zugehörige Blendrahmenprofil 310 im gleichen Maßstab dargestellt.

In Figur 4B ist das auf das Blendrahmenverbinderelement 210 aufgesetzte Blendrahmenprofil 310 in Ansicht von oben dargestellt. Da dieses als Kunststoffhohlprofil ausgebildet ist, bleiben Teile des darunterliegenden Blendrahmenverbinderelement 210 sichtbar. Insbesondere ist erkennbar, wie die Laschen 13, 33 an entsprechenden Profilrücksprüngen anliegen, und wie der Bereich hinter einer Anschlagskante 311 mit Dichtung 312 für einen Flügel oberhalb der Wasserablauffläche 23 positioniert ist

Figur 5 zeigt eine zweite nicht erfindungsgemäße Variante eines Blendrahmenverbinders 220 von oben, der für ein Blendrahmenprofil 320 mit einer gegenüber Figur 4A wesentlich geringeren Ansichtsbereite konfiguriert ist. Dieses wurde einfach dadurch gebildet, dass kein Verbreiterungselement 40 zwischen den Falzeckverbinderelement 10 und dem Laschenverbinderelement 30 eingefügt ist.

Figur 6 zeigt eine dritte Variante eines Blendrahmenverbinders 230 für ein Blendrahmenprofil 330 von oben, dessen Ansichtsbreite zwischen derjenigen der zuvor dargestellten Blendrahmenprofile 310, 320 liegt und bei dem entsprechend ein schmales Verbreiterungselement 50 eingefügt ist.

Figur 7 zeigt diejenigen Einzelteile, die zur Bildung eines Setzpostenverbinders 400 notwendig sind, welcher für ein Setzpfostenprofil aus dem Profilsystem mit der größten Ansichtsbreite dient, sodass wiederum das große Verbreiterungsprofil 40 in der Mitte eingesetzt wird. Die Anordnung der Teile 10, 20, 40 im linken Bereich von Figur 7 ist identisch zu der Anordnung derselben Teile in Figur 2. Die Teile stammen aus dem rechten Teilverbinderset 100 (vgl. Fig. 1). Die Unterschiede ergeben sich auf der rechten Seite des Verbreiterungselements 40. Hier ist nämlich kein Laschenverbinderelement mehr vorgesehen, sondern es werden ein Dichtungselement 20' und ein Falzeckverbinderelement 10' aus dem linken Teilverbinderset 100' (vgl. Figur 1) angesetzt.

Das so gebildete Setzpfostenverbinderelement 400 zur Aufnahme des Setzpfostenprofils, auch T-Profil genannt, ist in Figur 8 gezeigt. Es ergibt sich eine Konfiguration, die spiegelsymmetrisch in Bezug auf die mittig durch das Verbreiterungselement 40 laufende Mittelachse ist. Die Oberseiten der Dichtelemente 20, 20' bilden eine elastomere Oberfläche, auf der die Stirnseite des Setzpfostenprofils aufgestellt werden kann. Für die Anschlagbereiche an beiden Seiten sind Wasserabführungsflächen 23, 23' vorhanden. Eine mechanische Stabilisierung erfolgt beidseits durch die metallischen Falzeckverbinderelemente 10, 10'. Wenn diese über ihre Befestigungslaschen 13, 13' gegen das aufgesetzte Setzpostenprofil verschraubt werden, werden die Teile 20, 40, 20' axial gegeneinandergepresst und dichten die Stoßebenen 1, 2 gegeneinander ab.

## Patentansprüche

1. Verbinderset zur Verbindung einer Bodenschwelle mit einem Blendrahmen (310, 320, 330) eines Fensters oder einer Tür,
mit wenigstens zwei Teilverbindersets (100, 100') für die linke und rechte Anschlussseite der Bodenschwelle, die jeweils wenigstens umfassen:
- ein Falzeckverbinderelement (10, 10');
- ein Dichtungselement (20, 20') und
- ein Laschenverbinderelement (30, 30')
wobei
- die Elemente (10, 20, 30) des Teilverbindersets (100) für die rechte Anschlussseite spiegelbildlich zu den Elementen (10', 20', 30') des Teilverbindersets (100') für die linke Anschlussseite ausgebildet sind und
- die Elemente (10, 20, 30; 10', 20', 30') jedes Teilverbindersets (100; 100') zu je einem Blendrahmenverbinder (210) kombinierbar sind und
- die Falzeckverbinderelemente (10, 10') und Dichtungselemente (20, 20') aus beiden Teilverbindersets (100; 100') zusammen zu einem Setzpfostenverbinder (400) kombinierbar sind,
**gekennzeichnet durch**
ein elastomeres Dichtungselement (20, 20') und durch wenigstens ein Verbreiterungselement (40, 50), das zwischen dem Dichtungselement (20, 20') und dem Laschenverbinderelement (30, 30') eines Teilverbindersets (100, 100') oder zwischen zwei spiegelbildlich ausgebildeten Dichtungselementen (20, 20') aus beiden Teilverbindersets (100, 100') einfügbar ist, wobei das wenigstens eine Verbreiterungselement (40, 50) wenigstens einen zur Reduzierung seiner Breite abtrennbaren Profilbereich aufweist.

2. Verbinderset nach Anspruch 1, **dadurch gekennzeichnet, dass** das Falzeckverbinderelement (10, 10') aus Metall besteht.

3. Verbinderset nach einem der Ansprüche 1 oder 2, **dadurch gekennzeichnet, dass** das Falzeckverbinderelement (10, 10') und das Dichtungselement (20, 20') stoffschlüssig miteinander verbunden sind.

4. Verbinderset nach einem der vorhergehenden Ansprüche, **dadurch gekennzeichnet, dass** das Dichtungselement (20) eine Wasserablauffläche (23) besitzt, die vertieft gegenüber einer Basisfläche (26) angeordnet ist und die an der zu einer Gebäudeinnenseite auszurichtenden Seite von einem aufragenden Kragen (25) begrenzt ist.

5. Verbinderset nach einem der vorhergehenden Ansprüche, **dadurch gekennzeichnet, dass** wenigstens zwei Verbreiterungselemente (40, 50) mit identischem Querschnitt und unterschiedlichen Breiten vorgesehen sind.

6. Verbinderset nach einem der vorhergehenden Ansprüche, **dadurch gekennzeichnet, dass** die Falzeckverbinderelemente (10, 10') jeweils eine Basis (12, 12') und eine davon senkrecht aufragende Befestigungslasche (13, 13') umfassen.

7. Verbinderset nach einem der vorhergehenden Ansprüche, **dadurch gekennzeichnet, dass** die Laschenverbinderelemente (30, 30') jeweils eine Basis (35, 35') und eine davon senkrecht aufragende Befestigungslasche (13, 13') umfassen.

8. Verbinderset nach einem der vorhergehenden Ansprüche, **dadurch gekennzeichnet, dass** an einer Rückseite der Befestigungslasche (13) des Falzeckverbinderelements (10, 10') im rechten Winkel eine Verbindungslasche (11, 11') zur formschlüssigen Verbindung mit dem Dichtungselement (20, 20') angeformt ist und die Dichtungselemente (20, 20') jeweils eine Aufnahmetasche (24) dafür besitzen.

9. Verbinderset nach einem der vorhergehenden Ansprüche, **dadurch gekennzeichnet, dass** die Dichtungselemente (20, 20') jeweils eine Wasserablauffläche 23, 23' besitzen, die an der zur Gebäudeinnenseite anzuordnenden Seite durch einen aufragenden Kragen 25, 25' begrenzt ist.

10. Verbinderset nach Anspruch 9, **dadurch gekennzeichnet, dass** eine Oberseite (26) der Dichtungselemente (20, 20') in Gebrauchslage auf einem höheren Niveau liegt als die Wasserablauffläche 23.

11. Verbinderset nach einem der vorhergehenden Ansprüche, mit einer Bodenschwelle, wobei zumindest die Falzeckverbinderelemente (10, 10') und die Dichtungselemente (20, 20') mit ihrer Unterseite auf die Oberseite der Bodenschwelle aufsetzbar sind.

## Claims

1. Connector set for connecting a floor sill to a fixed frame (310, 320, 330) of a window or of a door,
having at least two part-connector sets (100, 100') for the left-hand and right-hand connection side of the floor sill, which each comprise at least:
- a rebate corner connector element (10, 10');
- a sealing element (20, 20') and
- a tab connector element (30, 30')
wherein
- the elements (10, 20, 30) of the part-connector set (100) for the right-hand connection side are formed in mirror-image fashion to the elements (10', 20', 30') of the part-connector set (100') for the left-hand connection side, and
- the elements (10, 20, 30; 10', 20', 30') of each part-connector set (100; 100') can be combined to form in each case a fixed-frame connector (210), and
- the rebate corner connector elements (10, 10') and sealing elements (20, 20') from both part-connector sets (100; 100') can be combined together to form a central base connector (400),
**characterized by**
an elastomer sealing element (20, 20') and by at least one widening element (40, 50) which can be inserted between the sealing element (20, 20') and the tab connector element (30, 30') of a part-connector set (100, 100') or between two sealing elements (20, 20'), formed in mirror-image fashion, from both part-connector sets (100, 100'), wherein the at least one widening element (40, 50) has at least one profile region which can be severed to reduce its width.

2. Connector set according to Claim 1, **characterized in that** the rebate corner connector element (10, 10') consists of metal.

3. Connector set according to either of Claims 1 and 2, **characterized in that** the rebate corner connector element (10, 10') and the sealing element (20, 20') are connected to one another in an integrally bonded manner.

4. Connector set according to one of the preceding claims, **characterized in that** the sealing element (20) has a water run-off surface (23) which is arranged in a depressed manner with respect to a base surface (26) and which is delimited on the side to be oriented towards a building inner side by an upwardly projecting collar (25).

5. Connector set according to one of the preceding claims, **characterized in that** at least two widening elements (40, 50) are provided with identical cross section and different widths.

6. Connector set according to one of the preceding claims, **characterized in that** the rebate corner connector elements (10, 10') each comprise a base (12, 12') and a fastening tab (13, 13') projecting vertically upwards therefrom.

7. Connector set according to one of the preceding claims, **characterized in that** the tab connector elements (30, 30') each comprise a base (35, 35') and a fastening tab (13, 13') projecting vertically upwards therefrom.

8. Connector set according to one of the preceding claims, **characterized in that** a connecting tab (11, 11') for form-fitting connection with the sealing element (20, 20') is integrally formed on a rear side of the fastening tab (13) of the rebate corner connector element (10, 10') at a right angle, and the sealing elements (20, 20') each have a receiving pocket (24) therefor.

9. Connector set according to one of the preceding claims, **characterized in that** the sealing elements (20, 20') each have a water run-off surface (23, 23') which is delimited on the side to be arranged towards the building inner side by an upwardly projecting collar (25, 25').

10. Connector set according to Claim 9, **characterized in that** an upper side (26) of the sealing elements (20, 20') is, in the use position, situated at a higher level than the water run-off surface (23).

11. Connector set according to one of the preceding claims, having a floor sill, wherein at least the rebate corner connector elements (10, 10') and the sealing elements (20, 20') can be placed by their lower side on the upper side of the floor sill.

## Revendications

1. Ensemble de connecteurs pour la connexion d'un seuil de sol à un châssis dormant (310, 320, 330) d'une fenêtre ou d'une porte,
muni d'au moins deux ensembles de connecteurs partiels (100, 100') pour le côté de raccordement gauche et droit du seuil de sol, qui comprennent chacun au moins :
- un élément connecteur d'angle de feuillure (10, 10') ;
- un élément d'étanchéité (20, 20') et
- un élément connecteur à patte (30, 30'),
- les éléments (10, 20, 30) de l'ensemble de connecteurs partiel (100) pour le côté de raccordement droit étant configurés pour être l'image miroir des éléments (10', 20', 30') de l'ensemble de connecteurs partiel (100') pour le côté de raccordement gauche, et
- les éléments (10, 20, 30; 10', 20', 30') de chaque ensemble de connecteurs partiel (100; 100') pouvant être combinés à chaque fois en un connecteur de châssis dormant (210), et
- les éléments connecteurs d'angle de feuillure (10, 10') et les éléments d'étanchéité (20, 20') des deux ensembles de connecteurs partiels (100 ; 100') pouvant être combinés ensemble en un connecteur de montant de montage (400),
**caractérisé par**
un élément d'étanchéité élastomère (20, 20') et par au moins un élément d'élargissement (40, 50), qui peut être inséré entre l'élément d'étanchéité (20, 20') et l'élément connecteur à patte (30, 30') d'un ensemble de connecteurs partiel (100, 100') ou entre deux éléments d'étanchéité (20, 20') configurés pour être l'image miroir l'un de l'autre de deux ensembles de connecteurs partiels (100, 100'), l'au moins un élément d'élargissement (40, 50) comprenant au moins une zone de profil pouvant être séparée pour la réduction de sa largeur.

2. Ensemble de connecteurs selon la revendication 1, **caractérisé en ce que** l'élément connecteur d'angle de feuillure (10, 10') est constitué de métal.

3. Ensemble de connecteurs selon l'une quelconque des revendications 1 ou 2, **caractérisé en ce que** l'élément connecteur d'angle de feuillure (10, 10') et l'élément d'étanchéité (20, 20') sont connectés l'un à l'autre par accouplement de matière.

4. Ensemble de connecteurs selon l'une quelconque des revendications précédentes, **caractérisé en ce que** l'élément d'étanchéité (20) possède une surface d'évacuation d'eau (23), qui est agencée plus bas par rapport à une surface de base (26) et qui est délimitée par un collet dressé (25) sur le côté à orienter vers un côté intérieur de bâtiment.

5. Ensemble de connecteurs selon l'une quelconque des revendications précédentes, **caractérisé en ce qu'**au moins deux éléments d'élargissement (40, 50) de sections transversale identique et de largeurs différentes sont prévus.

6. Ensemble de connecteurs selon l'une quelconque des revendications précédentes, **caractérisé en ce que** les éléments connecteurs d'angle de feuillure (10, 10') comprennent chacun une base (12, 12') et une patte de fixation (13, 13') se dressant perpendiculairement à partir de celle-ci.

7. Ensemble de connecteurs selon l'une quelconque des revendications précédentes, **caractérisé en ce que** les éléments connecteurs à patte (30, 30') comprennent chacun une base (35, 35') et une patte de fixation (13, 13') se dressant perpendiculairement à partir de celle-ci.

8. Ensemble de connecteurs selon l'une quelconque des revendications précédentes, **caractérisé en ce qu'**une patte de connexion (11, 11') pour la connexion par accouplement de forme avec l'élément d'étanchéité (20, 20') est formée à angle droit sur un côté arrière de la patte de fixation (13) de l'élément connecteur d'angle de feuillure (10, 10'), et les éléments d'étanchéité (20, 20') possèdent chacun une poche de réception (24) pour celle-ci.

9. Ensemble de connecteurs selon l'une quelconque des revendications précédentes, **caractérisé en ce que** les éléments d'étanchéité (20, 20') possèdent chacun une surface d'évacuation d'eau (23, 23'), qui est délimitée par un collet dressé (25, 25') sur le côté à agencer vers le côté intérieur de bâtiment.

10. Ensemble de connecteurs selon la revendication 9, **caractérisé en ce qu'**un côté supérieur (26) des éléments d'étanchéité (20, 20') se situe en position d'utilisation à un niveau plus élevé que la surface d'évacuation d'eau (23).

11. Ensemble de connecteurs selon l'une quelconque des revendications précédentes, muni d'un seuil de sol, au moins les éléments connecteurs d'angle de feuillure (10, 10') et les éléments d'étanchéité (20, 20') pouvant être placés avec leur côté inférieur sur le côté supérieur du seuil de sol.
